# EUROPÄISCHE PATENTSCHRIFT

(11) **EP 0 873 766 B1**
(45) Veröffentlichungstag und Bekanntmachung des Hinweises auf die Patenterteilung: **02.06.2004**
(21) Anmeldenummer: 98105089.1
(22) Anmeldetag: 20.03.1998
(51) Int. Cl.: A62C 35/62

(54) **Verfahren und Vorrichtung zum Betreiben einer Feuerlösch-Trockensprinkleranlage**
Method and device for operating a fire suppression dry Sprinkler system
Procédé et dispositif pour faire fonctionner un système de têtes d'extinction d'incendie secs

(30) Priorität: 21.04.1997 DE 19716589
(43) Veröffentlichungstag der Anmeldung: 28.10.1998
(73) Patentinhaber: TOTAL WALTHER GmbH, Feuerschutz und Sicherheit, 51069 Köln (DE)
(72) Erfinder: Melchior, Wolfgang, 51067 Köln (DE); Stürtzer, Karl-Heinz, 51427 Bergisch-Gladbach (DE); Schöttler, Stephan, 51469 Bergisch Gladbach (DE)
(74) Vertreter: Selting, Günther, Dipl.-Ing.

(56) Entgegenhaltungen:
- DE-A- 2 611 653
- DE-A- 4 133 410
- DE-A- 4 320 442
- DE-U- 29 512 521

## Beschreibung

Die Erfindung betrifft ein Verfahren und eine Vorrichtung zum Betreiben einer Feuerlösch-Trockensprinkleranlage. Trockensprinkleranlagen sind bekannt. Sie werden vielfach in frostgefährdeten Räumen eingesetzt, um zu vermeiden, daß ein mit Löschwasser gefülltes Sprinklerrohrnetz einfriert. Mittels eines Kompressors wird das Sprinklerrohrnetz vorzugsweise mit 2,5 bar mit Druckluft gefüllt. Zwischen dem Sprinklerrohrnetz und der Löschwasserleitung ist ein Trockenalarmventil geschaltet, dessen Ventilteller aufgrund eines Druckausgleiches zwischen Luftdruck und Wasserdruck geschlossen gehalten wird. Öffnet im Brandfalle ein Sprinkler, dann entweicht die Druckluft aus dem Sprinklerrohrnetz und damit aus der Luftkammer des Trockenalarmventils. Damit wird aufgrund des höheren Druckes des Löschwassers der Ventilteller des Trockenalarmventils geöffnet, so daß sich das Rohrleitungssystem bis zu den Sprinklern mit Löschwasser füllt und sodann zum Löschen eines Brandes aus den Sprinklern austritt. Bis zu dem Zeitpunkt an dem das Löschwasser aus den Sprinklern austritt, vergeht eine Zeit, in der sich ein Brand ausbreiten kann.

Der Erfindung liegt die Aufgabe zugrunde eine Einrichtung zu schaffen, mit der das Sprinklerrohrnetz schneller entlüftet und damit die volle Löschwasserleistung schneller an den Sprinklern ansteht.

Diese Aufgabe wird dadurch gelöst, daß die Entlüftung des Rohrleitungssystems und die Öffnung des Alarmventiles über getrennte pneumatische Einrichtungen erfolgt, wobei die Schnellöffnung für das Entlüften des Rohrleitungssystems zeitlich vor der Schnellöffnung des Trockenalarmventils erfolgt.

Mit dieser Maßnahme wird erreicht, daß das Löschwasser schneller am Sprinkler ansteht und das außerdem die einzelnen Sprinklergruppen mit einem Trockenalarmventil volumenmäßig vergrößert werden können. Die zeitliche Verzögerung der Öffnungen des Rohrsystems und des Alarmventils gewährleistet, daß das mit höherem Druck einfließende Löschwasser das Öffnen des Schnell-Entlüftungssystems verhindert.

Bisher wurde mit den Richtlinien vorgeschrieben, daß das Löschwasser nach dem Öffnen eines Sprinklers, bei einem Luftvolumen des Sprinklerrohrsystems von maximal 4 m³, mindestens innerhalb von 2 Min. dort ansteht. Neuerdings wurde die Richtlinie derart geändert, daß das Wasser bereits innerhalb von 60 Sek. mit dem gleichen Luftvolumen am Sprinkler anstehen muß.

Werden die 60 Sek. nicht erreicht, muß die Sprinklergruppe aufgeteilt und jeder Gruppe, mit einem verkleinerten Volumen, eine gesonderte Trockenalarmventilstation zugeordnet werden.

Mit der Erfindung wird erreicht, daß aufgrund der schnelleren Entlüftung des Rohrleitungssystems und der schnelleren Öffnung des Trockenalarmventils die Ventilgruppe volumenmäßig vergrößert und damit weniger Trockenalarmventilstationen zu installieren sind. Aufgrund des erfindungsgemäßen Verfahrens wird auch der Investitionsaufwand verringert.

Die Einzelheiten der Erfindung werden zweckmäßig anhand der Zeichnung erläutert.

Eine Trockensprinkleranlage 1 besteht aus einem Rohrleitungssystem 2, das von einem Trockenalarmventil 3 über eine Sprinklerzufuhrleitung 4 und eine Verteilerleitung 5 zu den Sprinklerleitungen 6 bis 8 mit den Sprinklern 9 geführt ist. Von dort ist eine Rohrleitung 10 zu einer Schnellentlüftungseinrichtung geführt. Zwischen dem Trockenalarmventil 3 und der Löschwasserleitung 12 ist ein Absperrschieber 11 vorgesehen. Mittels eines Kompressors 13 wird Luft über einen Ansaugstutzen 14 in die Füll-Leitung 15 eingeführt und das Rohrleitungssystem 2 mit Druckluft gefüllt. Innerhalb des Ventilgehäuses 16 des Trockenalarmventils 3 ist ein Ventilsitz 17 mit einem Ventilteller 18 vorgesehen, der von dem Luftdruck aus der Zufuhrleitung 4 geschlossen gehalten wird. Damit ist der obere Raum 20 des Trockenalarmventils 3 mit Druckluft gefüllt. Unterhalb des Ventiltellers 18 ist noch eine Sperrvorrichtung 19 vorgesehen, die einen Atmosphärenteil 22 und einen Wasserraum 21 bildet. Unterhalb der Sperrvorrichtung 19 und des Atmosphärenteiles 22 ist das Trockenalarmventil bei geöffnetem Absperrschieber 11 mit Löschwasser gefüllt. Der Druck des Löschwassers und der Druck der Luft im Rohrleitungssystem sind so ausgerichtet, daß der Ventilteller im Bereitschaftszustand geschlossen ist. Im Bereich des Luftteiles 20 ist ein Stutzen 33 vorgesehen, der über eine Luftleitung 36 mit einem Stutzen 32 eines pneumatischen Membran-Schnellöffners 23 verbunden ist. Die Luftleitung 36 ist mit einem Konstantdruckregler 41, einem Absperrventil 40, einem Kugel-Rückschlagventil 39 und einem Drosselventil 38 mit Drosselquerschnitt 0,40 versehen. Das Gefäß 24 des Schnellöffners 23 ist im Kopfbereich mit einem Manometer 25 und im unteren Bereich mit einer Membran 26 versehen, die zwischen zwei Flanschen eingespannt ist. Mit der Membran 26 ist ein Membrantopf 29 verbunden, dem ein gefederter Ventilteller 28 im Gehäuse eines Schnellöffnungsventiles 27 zugeordnet ist. Mit dem Ventilteller 28 ist die untere Öffnung des Membrantopfes 29 verschließbar. Das Schnellöffnungsventil 27 ist mit zwei Anschlußstutzen 30 und 31 versehen, wobei der Stutzen 30 mittels einer Verbindungsleitung 37 mit der Luftleitung 36 verbunden ist und an den Stutzen 31 eine mit einem Absperrventil 43 versehene Öffnungsleitung 42 vorgesehen ist, die an einen Stutzen 34 des Atmosphärenteiles 22 des Trockenalarmventiles 3 angeschlossen ist. Von der Öffnungsleitung 42 geht eine Alarmleitung 44 mit einem Steuerventil 45 und einem Manometer 46 ab, von dem eine Alarmgeberleitung 48 zu einem Alarmgeber 47 geführt ist. Der Luftteil 20 des Trockenalarmventiles 3 ist weiterhin mit einem Stutzen 35 zum Anschluß einer Kontroll-Leitung 86 eingerichtet, mit der ein Absperrventil 87 und ein Manometer 88 verbunden sind. An die Sprinklerleitung 6 ist eine Testleitung 83 mit einem Testventil 84 und einem Drosselventil 85 angeschlossen. Diese sind zur Durchführung von Tests vorgesehen. Die Rohrleitung 10 ist zu einem Anschlußstutzen 58 eines pneumatischen Membran-Schnellöffners 49 geführt. Auch hier ist vor dem Stutzen 58 ein Drosselventil 65 vorgesehen. Auch der Schnellöffner 49 besteht aus einem Gehäuse 50 mit einem Manometer 51 und einer zwischen Flanschen befestigten Membran 52, an die ein Membrantopf 55 befestigt ist. Dieser ist wiederum mit einem gefederten Ventilteller 54 eines Schnellöffnungsventiles 53 zugeordnet, wobei auch dieses Schnellöffnungsventil mit Anschlußstutzen 56 und 57 versehen ist. Vom Anschlußstutzen 56 ist eine Zwischenleitung 76 abgezweigt, die mit der Rohrleitung 10 verbunden ist. In diesem Teilstück ist die Rohrleitung 10 mit einem Absperrventil 59, einem Schmutzfänger 60, einem weiteren Absperrventil 61, einem weiteren Schmutzfänger 62 und dem Drosselventil 65 mit Drosselquerschnitt 6,0 versehen. Zwischen dem Anschluß der Zweigleitung 76 und dem Drosselventil 65 ist ein Kugel-Rückschlagventil 64 vorgesehen. Außerdem ist an die Rohrleitung 10 eine Zweigleitung 66 angeschlossen, die einerseits zwischen dem Schmutzfänger 60 und dem Absperrventil 61 angeschlossen und andererseits vor dem Kugel-Rückschlagventil 64 an die Rohrleitung 10 angeschlossen ist. Innerhalb der Zweigleitung 66 ist ein Absperrventil 67 und ein Membranventil 68 vorgesehen, von dem eine Ablaufleitung 69 zu einer Auffangvorrichtung 70 geführt ist. Außerdem ist eine Entleerungsleitung 71 mit einem Entleerungsventil 72 vorgesehen. Vor dem Drosselventil 65 mit Drosselquerschnitt 0,30 ist eine Kontroll-Leitung 73 mit der Rohrleitung 10 verbunden, die mit einem Absperrventil 74 und einem Manometer 75 versehen ist. Vom Stutzen 57 des Schnellöffnungsventiles 53 geht eine Verbindungsleitung 77 zu einem Kugelverschluß-Ventil 78 ab, an das eine Ablaufleitung 79 angeschlossen ist, die zu einer Auffangvorrichtung 80 geführt ist. Außerdem ist das Kugelverschluß-Ventil 78 mit einer Entleerungsleitung 81 und einem Entleerungsventil 82 versehen.

Um die Trockensprinkleranlage 1 in den Bereitschaftszustand zu versetzen, wird das Rohrleitungssystem 2 mittels des Kompressors 13 mit Druckluft gefüllt. Für die Luftfüllung sind das Trockenalarmventil 3, der Absperrschieber 11 sowie die Ventile 59, 61, 67 40, 43 84, 72 und 82 geschlossen. Das Rohrleitungssystem 2 wird über die Leitungen 4 bis 10 bis zum geschlossenen Ventil 59 und über den Stutzen 33 bis zum geschlossenen Ventil 40 mit Luft gefüllt. Jetzt werden die Ventile 59 und 61 geöffnet, so daß die Luft in den Behälter 50 des Schnellöffners 49 und über Leitung 76 und Stutzen 56 in das Schnellöffnungsventil 53 einfließt und somit einen Druckausgleich auf die Membran 52 des Schnellöffners 49 ausübt. Die Drossel 65 sorgt für eine geringe Luftgeschwindigkeit, so daß die Kugel des Kugel-Rückschlagventiles 64 in der Schwebe gehalten wird, so daß die Luft fließen und damit den Behälter 50 füllen kann. Jetzt wird das Ventil 67 geöffnet. Damit entsteht ein Druckausgleich im Membranventil 68 und hält dieses geschlossen. Ausgehend vom Stutzen 57 sind die Einzelteile 77 bis 82 drucklos. Gleichzeitig mit den Ventilen 59 und 61 wird das Ventil 40 geöffnet, so daß der Behälter 24 des Schnellöffners 23 mit dem Schnellöffnungsventil 27 mit Luft gefüllt wird und damit ein Druckausgleich auf die Membran 26 ausgeübt wird. Die Öffnungsleitung 42 ist mit geöffnetem Ventil 43 bis zu den Teilen 44 bis 48 drucklos. Jetzt wird der Absperrschieber 11 geöffnet. Das Löschwasser fließt bis unterhalb des Atmosphärenteiles 22. Damit ist ein Druckausgleich auf den Ventilteller 18 sichergestellt. Das 3-Wege-Steuerventil 45 wird auf "Aktiv" gestellt, so daß sich die Sprinkleranlage jetzt im Bereitschaftszustand befindet.

Im Brandfalle öffnet einer oder mehrere der Sprinkler 9. Damit geht die Anlage in den Betriebszustand über. Über die geöffneten Sprinkler mit großem Querschnitt, gegenüber den Drosselventilen, fließt die Luft aus den Leitungen 4 bis 10 ab. Aufgrund der Drossel 65 mit dem Drosselquerschnitt 0,30 fließt die Luft aus dem Behälter 50 langsamer ab, als aus den geöffneten Querschnitten der Sprinkler 9. Dadurch bleibt der Druck im Behälter 50 größer, als in den Leitungen 4 bis 10. Dieser höhere Druck öffnet über die Membran 52 das Schnellöffnungsventil 53, so daß die Luft schnell über die Leitungen 76, 77 und 79 abfließen kann. Damit wird die Membran des Ventiles 68 entlastet. Das Ventil 68 öffnet und die Luft fließt beschleunigt über 69 aus den Leitungen 4 bis 10 ab. Aufgrund der unterschiedlichen Querschnitte der Drosseln 65 und 68 öffnet der Schnellöffner 23 zeitversetzt, im Sekundenbereich, später als der Schnellöffner 49. Der Druck im Behälter 50 baut sich aufgrund der kleineren Drossel 65 langsamer ab, so daß der verbleibende Druck von 2,3 bar im Schnellöffner 49 das Schnellöffnungsventil 53 schnell öffnet. Der Druck aus dem Behälter 24 des Schnellöffners 23 fließt über die größere Drossel 38 schneller ab, als aus dem Behälter 50, so daß der Druck von 2,2 bar auf die Membran 26 das Schnellöffnungsventil 27 gegenüber dem Schnellöffnungsventil 53 im Sekundenbereich später öffnet. Bei geöffnetem Ventil 27 fließt die Luft über die Leitungen 37 und 42 in den Atmosphärenteil 22 des Schnellöffnungsventiles 3 und öffnet den Ventilteller 18, so daß Löschwasser in das Rohrleitungssystem einfließen und über die Sprinkler 9 zum Löschen abfließen kann. Das Wasser fließt zunächst bis zum Kugel-Rückschlagventil 64. Aufgrund des schnell fließenden Wassers mit hohem Druck, schwimmt die Kugel auf und verschließt das Ventil 64. Gleichzeitig schwimmt die Kugel im Rückschlagventil 78 ebenfalls aus und schließt auch dieses Ventil. Fernerhin fließt oberhalb und unterhalb der Membran des Ventiles 68 das Löschwasser und schließt auch dieses Ventil durch Druckausgleich. Damit kann das Löschwasser nur noch über die Sprinkler 9 abfließen.

Ist der Brand gelöscht und sind neue Sprinkler eingesetzt, kann die Anlage wieder in den Bereitschaftszustand versetzt werden, so wie zuvor beschrieben.

## Patentansprüche

1. Verfahren zum Betreiben einer Feuerlösch-Trockensprinkler-Anlage, deren Rohrleitungssystem vom Trockenalarmventil bis zu den Sprinklern mit Druckluft gefüllt ist, daß das Trockenalarmventil durch Druckausgleich auf der Luft- und der Löschwasserseite geschlossen gehalten und bei Druckabfall auf der Luftseite geöffnet wird und daß das Rohrleitungssystem mittels einer pneumatischen Einrichtung schnell entlüftet und das Trockenalarmventil mittels einer gesonderten pneumatischen Einrichtung schnell geöffnet wird, wobei die Schnellöffnung für das Entlüften des Rohrleitungssystems zeitlich vor der Schnellöffnung des Trokkenalarmventils erfolgt.

2. Verfahren nach Anspruch 1 **dadurch gekennzeichnet, daß** die Schnellöffnungen mittels gesonderten Drosselstrecken durchgeführt werden, wobei die Drosselung für die Entlüftung größer ist, als die Drosselung für die Öffnung des Alarmventils.

3. Verfahren nach den Ansprüchen 1 und 2, **dadurch gekennzeichnet, daß** die Entlüftung des Rohrsystems und die Öffnung des Alarmventils mittels Membranventilen gesteuert werden.

4. Verfahren nach den Ansprüchen 1 bis 3, **dadurch gekennzeichnet, daß** beim Fluten des Sprinklerrohrsystems mit Löschwasser zur Vermeidung eines Außtrittes des Löschwassers hinter der pneumatischen Schnellöffnung für die Entlüftung Sperrmittel vorgesehen sind.

5. Vorrichtung zur Durchführung des Verfahrens nach den Ansprüchen 1 bis 4, mit einem mit Druckluft gefüllten Rohrleitungssystem (2), das von einem Trokkenalarmventil (3) ausgeht und über eine Sprinklerzufuhrleitung (4) mit einer Verteilerleitung (5) verbunden ist, an die die Sprinklerleitungen (6 - 8) mit den Sprinklern (9) angeschlossen sind, **dadurch gekennzeichnet, daß** an die Verteilerleitung (5) eine Rohrleitung (10) angeschlossen ist, die mit einem Drosselventil (65) an einen pneumatischen Membran-Schnellöffner (49) angeschlossen ist, wobei der Anschlußstutzen (58) oberhalb der Membran (52) vorgesehen ist, und daß unterhalb der Membran (52) ein Schnellöffnungsventil (53) vorgesehen ist, und daß das Trockenalarmventil (3) mit einem Drosselventil (38) an einen pneumatischen Membran-Schnellöffner (23) mit einem unteren Schnellöffnungsventil (27) angeschlossen ist.

6. Vorrichtung nach Anspruch 5, **dadurch gekennzeichnet, daß** der pneumatische Membran-Schnellöffner (49) einerseits an ein Kugelverschluß-Ventil (78) und andererseits an ein Membranventil (68) angeschlossen ist.

7. Vorrichtung nach den Ansprüchen 5 und 6, **dadurch gekennzeichnet, daß** das Membranventil (68) in einer Zweigleitung (66) sitzt, die beidseitig mit der Rohrleitung (10) verbunden ist.

8. Vorrichtung nach den Ansprüchen 5 und 7, **dadurch gekennzeichnet, daß** an das Kugelverschluß-Ventil (78) und das Membranventil (68) jeweils eine Aublaufleitung (69, 79) angeschlossen ist.

9. Vorrichtung nach den Ansprüchen 5 bis 8, **dadurch gekennzeichnet, daß** in die Rohrleitung (10) bis zum Anschlußstutzen (58) des Schnellöffners (49) ein Absperrventil (59), ein Schmutzfänger (60), ein Drosselventil (63) und ein Kugel-Rückschlagventil (64) eingebaut sind.

10. Vorrichtung nach den Ansprüchen 5 bis 9, **dadurch gekennzeichnet, daß** an die Rohrleitung (10) vor dem Drosselventil (65) eine Kontroll-Leitung (73) mit Absperrventil (74) und Manometer (75) angeschlossen ist.

11. Vorrichtung nach einem der Ansprüche 5 bis 10, **dadurch gekennzeichnet, daß** an die Zweigleitung (66) eine Entleerungsleitung (71) mit einem Entleerungsventil (72) vorgesehen ist.

12. Vorrichtung nach Anspruch 5, mit einem Trockenalarmventil (3) in dessen Ventilgehäuse (16) ein Ventilsitz (17) mit Ventilteller (18) und eine, einen Atmosphärenteil (22) bildende Sperrvorrichtung (19) vorgesehen ist, wobei der Luftteil (20) mittels eines Stutzen (33) an eine Luftleitung (36) und der Wasserteil (21) mittels eines Stutzens (34) an eine Öffnungsleitung (43) angeschlossen sind, und daß an die Zufuhrleitung (4) eine Füll-Leitung (15) mit Kompressor (13) angeschlossen ist, **dadurch gekennzeichnet, daß** die Luftleitung (36) mittels eines Drosselventiles (38) an einen Anschlußstutzen (32) oberhalb der Membran (26) des pneumatischen Membran-Schnellöffners (23) angeschlossen ist, und daß unterhalb der Membran (26) ein Schnellöffnungsventil (27) vorgesehen ist, an das die Öffnungsleitung (42) mit Absperrventil (43) angeschlossen ist.

13. Vorrichtung nach Anspruch 12, **dadurch gekennzeichnet, daß** das Schnellöffnungsventil (27) über eine Verbindungsleitung (37) mit der Luftleitung (36) verbunden ist.

14. Vorrichtung nach den Ansprüchen 12 und 13, **dadurch gekennzeichnet, daß** in die Luftleitung (36) vor der Verbindungsleitung (37) ein Absperrventil (40) und ein Konstantdruckregler (41) und hinter der Verbindungsletung (37) vor dem Drosselventil (38) ein Kugel-Rückschlagventil (39) eingebaut ist.

15. Vorrichtung nach den Ansprüchen 12 bis 14, **dadurch gekennzeichnet, daß** in der Öffnungsleitung (42) zwischen Anschlußstutzen (34) und Absperrventil (43) eine Alarmleitung (44) mit Steuerventil (45) vorgesehen ist, an die eine Alarmgeberleitung (48) mit Alarmgeber (47) angeschlossen ist.

16. Vorrichtung nach den Ansprüchen 5 und 12, **dadurch gekennzeichnet, daß** die pneumatischen Membran-Schnellöffner (23 und 49) jeweils aus einem Gefäß (24, 50) bestehen, das im unteren Teil zwischen Flanschen mit einer Membran (26, 52) versehen ist, an die ein Schnellöffnungsventil (27, 53) angeschlossen ist.

17. Vorrichtung nach Anspruch 16, **dadurch gekennzeichnet, daß** ein Membrantopf (29, 55) des Schnellöffnungsventiles (27, 53) mit der Membran (26, 52) verbunden ist, dem ein gefederter, in einem Gehäuse mit Anschlußstutzen (30, 31) bzw. (56, 57) untergebrachter Ventilteller (28, 54) zugeordnet ist.

18. Vorrichtung nach den Ansprüchen 5 bis 17, **dadurch gekennzeichnet, daß** die Querschnitte der Drosselventile (38, 63, 65) unterschiedlich sind.

19. Vorrichtung nach Anspruch 18, **dadurch gekennzeichnet, daß** das Drosselventil (38) einen Querschnitt von 0,40, das Drosselventil (63) von 6,0 und das Drosselventil (65) von 0,30 aufweisen.

## Claims

1. Method for operating a fire suppression dry sprinkler system, whose pipeline system is filled with pressurized air from the dry alarm valve to the sprinklers, **characterized in that** the dry alarm valve is maintained closed on the air side and on the fire water side by pressure equalization and that it is opened on the air side upon pressure drop, and that the pipeline system is vented quickly through a pneumatic means and the dry alarm valve is opened quickly through a separate pneumatic means, the quick opening for venting the pipeline system occurring earlier in time than the quick opening of the dry alarm valve.

2. Method of claim 1, wherein the quick opening actions are performed by means of separate throttle lines, the throttling for the venting being greater than the throttling for the opening of the alarm valve.

3. Method of claims 1 and 2, wherein the venting of the pipeline system and the opening of the alarm valve are controlled by membrane valves.

4. Method of claims 1 to 3, wherein, in case of the sprinkler pipe system being flooded with fire water, blocking means are provided to prevent fire water from leaking out behind the pneumatic quick opening means for venting.

5. Device for performing the method of claims 1 to 4, comprising a pipeline system (2) filled with pressurized air, which system starts from a dry alarm valve (3) and is connected to a distributing line (5) via a sprinkler supply line (4) to which distributing line the sprinkler lines (6-8) with the sprinklers (9) are connected, **characterized in that** the distributing device (5) is connected with a pipeline (10) that is connected to a pneumatic quick opening means (49) through a throttle valve (65), the connecting piece (58) being provided above the membrane (52), and that a quick opening valve (53) is provided below the membrane (52), and that the dry alarm valve (3) is connected through a throttle valve (38) to a pneumatic membrane quick opening means (23) with a lower quick opening valve (27).

6. Device of claim 5, wherein the pneumatic membrane quick opening means (49) is connected to a ball closing valve, on the one hand, and a membrane valve (68), on the other hand.

7. Device of claims 5 and 6, wherein the membrane valve (68) is seated in a branch line (66) connected on both sides with the pipeline (10).

8. Device of claims 5 and 7, wherein a drain line (69, 79) is connected to each of the ball closing valve (78) and the membrane valve (68).

9. Device of claims 5 to 8, wherein a shut-off valve (59), a dirt arrester (60), a throttle valve (63) and a ball return valve (64) are installed in the pipeline (10) up to the connecting piece (58) of the quick opening means (49).

10. Device of claims 5 to 9, wherein, before the throttle valve (65), a control line (73) with a shut-off valve (74) and a pressure gauge (75) is connected to the pipeline (10).

11. Device of one of claims 5 to 10, wherein an emptying line (71) with an emptying valve (72) is connected to the branch line (66).

12. Device of claim 5, comprising a dry alarm valve (3), in whose valve housing (16) a valve seat (17) with a valve head (18) and a blocking means (19) forming an atmosphere portion (22) are provided, the air portion (20) being connected to an air line (36) through a connecting pipe (33) and the water portion (21) being connected to an opening line (43) through a connecting piece (34), and that a filling line (15) with a compressor (13) is connected to the supply line (4), **characterized in that** the air line (36) is connected through a throttle valve (38) to a connecting piece (32) above the membrane (26) of the pneumatic membrane quick opening means (23), and that, below said membrane (26), a quick opening valve (27) is provided to which the opening line (42) with a shut-off valve (43) is connected.

13. Device of claim 12, wherein the quick opening valve (27) is connected to the air line (36) through a connecting line (37).

14. Device of claims 12 and 13, wherein a shut-off valve (40) and a constant pressure regulating means (41) is installed in the air line (36) before the connecting line (37) and a ball return valve (39) is installed before the throttle valve (38) behind the connecting line (37).

15. Device of claims 12 to 14, wherein an alarm line with a control valve (45) is provided in the opening line (42) between the connecting piece (34) and the shut-off valve (43), an alarm transmitting line (48) with an alarm transmitter (47) being connected to the alarm line.

16. Device of claims 5 and 12, wherein the pneumatic membrane quick opening means (23 and 49) each are a vessel (24, 50) which, in its lower portion, is provided with a membrane (26, 52) between flanges, to which membrane a quick opening valve (27, 53) is connected.

17. Device of claim 16, wherein a membrane pot (29, 55) of the quick opening valve (27, 53) is connected with the membrane (26, 52), a spring-mounted valve head (28, 54) accommodated in a housing with connecting pieces (30, 31) and (56, 57), respectively, being associated to the membrane pot.

18. Device of claims 5 to 17, wherein the cross sections of the throttle valves (38, 63, 65) differ from each other.

19. Device of claim 18, wherein the throttle valve (38) has a cross section of 0.40, the throttle valve (63) has a cross section of 6.0 and the throttle valve (65) has a cross section of 0.30.

## Revendications

1. Procédé pour faire fonctionner un système de têtes d'extinction d'incendie sous air dont le système de conduites est rempli d'air comprimé depuis la soupape d'alarme sous air jusqu'aux têtes d'extinction, **caractérisé en ce que** la soupape d'alarme sous air est maintenue fermée par égalisation de pression du côté air et du côté eau d'extinction.et s'ouvre en cas de chute de pression du côté air, et le système de conduites est rapidement purgé au moyen d'un dispositif pneumatique et la soupape d'alarme sous air est rapidement ouverte au moyen d'un dispositif pneumatique séparé, l'ouverture rapide pour la purge du système de conduites se produisant avant l'ouverture rapide de la soupape d'alarme sous air.

2. Procédé selon la revendication 1, **caractérisé en ce que** les ouvertures rapides sont effectuées au moyen de lignes d'étranglement séparées, l'étranglement pour la purge étant plus grand que l'étranglement pour l'ouverture de la soupape d'alarme.

3. Procédé selon les revendications 1 et 2, **caractérisé en ce que** la purge du système de conduites et l'ouverture de la soupape d'alarme sont contrôlées au moyen de soupapes à diaphragme.

4. Procédé selon les revendications 1 à 3, **caractérisé en ce que**, lors de la mise en eau du système de conduites avec de l'eau d'extinction, sont prévus des moyens de verrouillage pour éviter une fuite d'eau d'extinction derrière le dispositif pneumatique d'ouverture rapide pour la purge.

5. Dispositif pour exécuter le procédé selon les revendications 1 à 4, comprenant un système de conduites (2) rempli d'air comprimé qui part d'une soupape d'alarme sous air (3) et est relié par une conduite d'alimentation de têtes d'extinction (4) à une conduite de distribution (5) à laquelle sont connectées les conduites de têtes d'extinction (6 à 8) avec les têtes d'extinction (9), **caractérisé en ce qu'**à la conduite de distribution (5) est connectée une conduite (10) qui est connectée avec une soupape d'étranglement (65) à un dispositif pneumatique d'ouverture rapide à diaphragme (49), la tubulure de raccordement (58) étant prévue au-dessus du diaphragme (52), et qu'une soupape d'ouverture rapide (53) est prévue au-dessous du diaphragme (52) et que la soupape d'alarme sous air (3) est connectée avec une soupape d'étranglement (38) à un dispositif pneumatique d'ouverture rapide à diaphragme (23) avec une soupape d'ouverture rapide inférieure (27).

6. Dispositif selon la revendication 5, **caractérisé en ce que** le dispositif pneumatique d'ouverture rapide à diaphragme (49) est connecté d'un côté à une soupape à bille (78) et de l'autre côté à une soupape à diaphragme (68).

7. Dispositif selon les revendications 5 et 6, **caractérisé en ce que** la soupape à diaphragme (68) est montée sur une conduite dérivée (66) qui est reliée des deux côtés à la conduite (10).

8. Dispositif selon les revendications 5 et 7, **caractérisé en ce qu'**une conduite d'évacuation respective (69, 79) est connectée à la soupape à bille (78) et à la soupape à diaphragme (68).

9. Dispositif selon les revendications 5 à 8, **caractérisé en ce que** sur la conduite (10) jusqu'à la tubulure de raccordement (58) du dispositif d'ouverture rapide (49) sont montés une soupape d'arrêt (59), un collecteur d'impuretés (60), une soupape d'étranglement (63) et un clapet à bille anti-retour (64).

10. Dispositif selon les revendications 5 à 9, **caractérisé en ce qu'**une conduite de contrôle (73) avec une soupape d'arrêt (74) et un manomètre (75) est connectée à la conduite (10), devant la soupape d'étranglement (65).

11. Dispositif selon l'une quelconque des revendications 5 à 10, **caractérisé en ce que** sur la conduite dérivée (66) est prévue une conduite de vidange (71) avec une soupape de vidange (72).

12. Dispositif selon la revendication 5, avec une soupape d'alarme sous air (3) dans le boîtier de soupape (16) de laquelle sont prévus un siège de soupape (17) avec un disque de soupape (18) et un dispositif d'arrêt (19) formant une partie atmosphérique (22), la partie alimentée en air (20) étant connectée au moyen d'un raccord (33) à une conduite d'air (36) et la partie alimentée en eau (21) étant connectée au moyen d'un raccord (34) à une conduite d'ouverture (43), et une conduite de remplissage (15) avec un compresseur (13) étant connectée à la conduite d'alimentation (4), **caractérisé en ce que** la conduite d'air (36) est connectée au moyen d'une soupape d'étranglement (38) à une tubulure de raccordement (32) au-dessus du diaphragme (26) du dispositif pneumatique d'ouverture rapide à diaphragme (23), et qu'au-dessous du diaphragme (26) est prévue une soupape d'ouverture rapide (27) à laquelle la conduite d'ouverture (42) avec la soupape d'arrêt (43) est connectée.

13. Dispositif selon la revendication 12, **caractérisé en ce que** la soupape d'ouverture rapide (27) est reliée par une conduite de raccordement (37) à la conduite d'air (36).

14. Dispositif selon les revendications 12 et 13, **caractérisé en ce que** sur la conduite d'air (36), sont montés une soupape d'arrêt (40) et un régulateur de pression fixe (41) avant la conduite de raccordement (37) et, derrière la conduite de raccordement (37), devant la soupape d'étranglement (38), un clapet à bille anti-retour (39).

15. Dispositif selon les revendications 12 à 14, **caractérisé en ce qu'**une conduite d'alarme (44) avec une soupape de commande (45) est prévue sur la conduite d'ouverture (42), entre la tubulure de raccordement (34) et la soupape d'arrêt (43), une conduite d'émetteur d'alarme (48) avec un émeteur d'alarme (47) étant connectée à ladite conduite d'alarme.

16. Dispositif selon les revendications 5 et 12, **caractérisé en ce que** les dispositifs pneumatiques d'ouverture rapide à diaphragme (23 et 49) sont composés chacun d'un réservoir (24, 50) qui est doté dans sa partie inférieure d'un diaphragme (26, 52) entre des brides auquel est connectée une soupape d'ouverture rapide (27, 53).

17. Dispositif selon la revendication 16, **caractérisé en ce qu'**un pot à diaphragme (29, 55) de la soupape d'ouverture rapide (27, 53) est relié au diaphragme (26, 52) et qu'un disque de soupape (28, 54) sollicité par ressort et installé dans un boîtier avec des tubulures de raccordement (30, 31 ou 56, 57) lui est associé.

18. Dispositif selon les revendications 5 à 17, **caractérisé en ce que** les sections transversales des soupapes d'étranglement (38, 63, 65) sont différentes.

19. Dispositif selon la revendication 18, **caractérisé en ce que** la soupape d'étranglement (38) présente une section transversale de 0,40, la soupape d'étranglement (63) une section transversale de 6,0 et la soupape d'étranglement (65) une section transversale de 0,30.
